# EUROPÄISCHE PATENTSCHRIFT

(11) **EP 0 393 330 B1**
(45) Veröffentlichungstag und Bekanntmachung des Hinweises auf die Patenterteilung: **18.05.1994**
(21) Anmeldenummer: 90103776.2
(22) Anmeldetag: 27.02.1990
(51) Int. Cl.: D01H 1/36

(54) **Verfahren zum Betreiben einer Spinnmaschine und Spinnmaschine zum Durchführen des Verfahrens**
Method for running a spinning machine and spinning machine for carrying out this method
Procédé pour faire fonctionner un métier à filer et métier à filer pour la mise en oeuvre de ce procédé

(30) Priorität: 17.04.1989 DE 3912592
(43) Veröffentlichungstag der Anmeldung: 24.10.1990
(73) Patentinhaber: Zinser Textilmaschinen GmbH, D-73058 Ebersbach/Fils (DE)
(72) Erfinder: Reyer, Herbert, Dipl.-Ing., D-7333 Ebersbach/Fils (DE); Thomas, Peter, Dipl.-Ing. (FH), D-7300 Esslingen (DE)
(74) Vertreter: Wilhelm & Dauster Patentanwälte European Patent Attorneys

(56) Entgegenhaltungen:
- DE-A- 1 535 017
- DE-A- 1 560 325
- DE-A- 3 706 513
- FR-A- 2 141 516
- GB-A- 2 029 459
- GB-A- 2 034 763

## Beschreibung

Die Erfindung betrifft ein Verfahren zum Betreiben einer Spinnmaschine, die Kopse mit einer auf auf angetriebenen Spindeln aufgesteckte Spulenhülsen aufgewickelten Kopsbewicklung erzeugt, bei welcher eine Ringbank zu Auf- und Abbewegungen mit einer überlagerten, in Schritten durchgeführten Hubbewegung angetrieben ist, und bei welcher die Spindeln mit Drehzahlen angetrieben sind, die zu Beginn des Bewicklungsvorgangs und gegen Ende des Bewicklungsvorgangs geringer als in einem mittleren Bereich sind, und eine Spinnmaschine zum Durchführen des Verfahrens.

In der Praxis wird angestrebt, eine Spinnmaschine, insbesondere eine Ringspinnmaschine, so schnell laufen zu lassen, wie dies möglich ist. Die Grenzen der Geschwindigkeit werden in der Regel durch die Häufigkeit der auftretenden Fadenbrüche gesetzt. Dabei treten im Anfangsbereich des Bewicklungsvorgangs der im Bereich des unteren Endes der Spulenhülsen beginnt, häufiger Fadenbrüche auf als in dem mittleren Bereich, so daß in diesem Anfangsbereich mit geringeren Drehzahlen gearbeitet werden muß, um die Zahl der Fadenbrüche in einem vertretbaren Rahmen zu halten. Ebenso treten gegen Ende des Bewicklungsvorgangs häufiger Fadenbrüche auf, so daß auch in diesem Bereich mit geringeren Spindeldrehzahlen gearbeitet werden muß. Auf diese Weise läßt sich bei vertretbaren Fadenbruchzahlen die höchste Produktionsgeschwindigkeit verwirklichen.

Der Erfindung liegt die Aufgabe zugrunde, ein Verfahren und eine Vorrichtung der eingangs genannten Art zu schaffen, bei welcher auch bei der optimierten Produktionsgeschwindigkeit ein einwandfreier Kopsaufbau und ein hoher Füllungsgrad der Kopse erhalten wird.

Diese Aufgabe wird dadurch gelöst, daß in dem mittleren Bereich des Bewicklungsvorgangs während der erhöhten Spindeldrehzahlen die Hubbewegung der Ringbank mit verkürzten Schritten ausgeführt wird, derart, daß im mittleren Bereich der Kopsbewicklung eine Einschnürung vermieden wird.

Die Erfindung geht von der Erkenntnis aus, daß wegen der erhöhten Spindeldrehzahlen in dem mittleren Bereich des Bewicklungsvorgangs erhöhte Fadenspannungen auftreten, die zu einer Einschnürung der Kopse in diesem mittleren Bereich führen. Durch dieses Einschnüren entsteht eine Kopsform, die bei gleicher Fadenlänge ein geringeres Volumen als ein entsprechender Kops ohne Einschnürung aufweist. Der entstandene Freiraum kann nun erfindungsgemäß durch zusätzliche Bewicklung wieder aufgefüllt werden, so daß ein maximaler Füllungsgrad der Kopse und damit maximale aufgewickelte Fadenlänge gegeben ist. Um dieses zu erreichen wird deshalb über die Veränderung der Hubbewegung der Ringbank das Vorschalten der Ringbank in diesem Bereich verlangsamt, so daß dieser Bereich, der sonst eine Einschnürung aufweisen würde, mit Faden gefüllt ist.

In vielen Fällen wird es genügen, wenn das Verkürzen der Schritte der Hubbewegung und das spätere Vergrößern in jeweils wenigstens einer Stufe durchgeführt wird. Je größer die Anzahl der Stufen ist, um so besser läßt sich ein hoher Füllungsgrad verwirklichen.

In weiterer Ausgestaltung der Erfindung wird eine Spinnmaschine vorgesehen, bei der die Ringbank mit einem Antrieb versehen ist, der Mittel zum Verändern der Größe der Schritte der Hubbewegung der Ringbank während des Betriebs der Spinnmaschine enthält, wobei die Mittel an eine die Schritte der Hubbewegung bei hohen Spindeldrehzahlen verkürzende Steuereinrichtung angeschlossen ist, die diese Schritte derart steuern kann, daß eine Einschnürung im mittleren Bereich der Kopsbewicklung vermeidbar ist.

Weitere Merkmale und Vorteile der Erfindung ergeben sich aus der nachfolgenden Beschreibung der in der Zeichnung dargestellten Ausführungsform.
- Fig. 1: zeigt eine schematische Darstellung eines Antriebes zum Antreiben einer Ringbank zur Auf- und Abbewegungen mit einer überlagerten, schrittweise ausgeführten Hubbewegung,
- Fig. 2: ein Blockschaltbild einer Steuerung des Antriebs der Fig. 2,
- Fig. 3: ein Diagramm zur Erläuterung des Verlaufs der Spindeldrehzahlen über den Hubvorgang und des zugeordneten Verlaufs der Größe der Schritte der Hubbewegung der Ringbank und
- Fig. 4: eine Darstellung eines durch das erfindungsgemäße Verfahren erzeugten Kops.

In Fig. 1 sind die Ringbänke (10, 11) einer rechten und einer linken Maschinenseite einer Ringspinnmaschine dargestellt. Die Ringbänke (10, 11) sind mit Spindelmuttern (12, 13) auf vertikalen Spindeln (14, 15) angeordnet. Die Spindeln (14, 15) sind drehfest mit Schraubenrädern (16) verbunden, die mit Schraubenrädern (17) in Eingriff stehen, die auf horizontal in Maschinenlängsrichtung, d.h. parallel zu den Ringbänken (10, 11) verlaufenden Wellen (19, 20) angeordnet sind.

Die Wellen (19, 20) werden von einem Antriebsmotor (21) über ein umschaltbares Zahnradgetriebe (22) angetrieben, das zwei Schaltkupplungen (23, 24) enthält, die die jeweilige Drehrichtung und damit eine Aufbewegung oder eine Abbewegung der Ringbänke (10, 11) bestimmen. Mit diesem Antrieb können somit die Ringbänke (10, 11) zu einer Auf- oder Abbewegung angetrieben werden.

Die Bewegung der Ringbänke (10, 11) wird derart erfaßt, daß ein wegabhängiges Signal gegeben wird. Hierzu ist ein hoch auflösender Inkrementalgeber (26) vorgesehen, der mittels eines Zahnradpaares (25) von der Welle (20) angetrieben wird. Der Inkrementalgeber (26) gibt bei einer Bewegung um einen bestimmten Drehwinkel eine hohe Zahl von Impulsen ab. Zusätzlich ist ein weiterer Inkrementalgeber (27) als Weggeber vorgesehen, der in der Zeichnung nur gestrichelt dargestellt ist, da seine Funktion prinzipiell auch von dem Inkrementalgeber (26) mit übernommen werden kann. Der Inkrementalgeber (27) ist so ausgebildet, daß er die absolute Höhenstellung der Ringbänke (10,11) gegenüber einer als Bezugsgröße dienenden Ausgangsstellung angibt, beispielsweise der Höhenstellung der Ringbänke (10, 11), die diese als tiefste Stellung bei Beginn des Bewicklungsvorgangs einnehmen.

Der Antrieb der Ringbänke (10, 11) wird mittels einer in Fig. 2 schematisch dargestellten Steuereinrichtung (30) so gesteuert, daß sich eine Kopsbewicklung ergibt, bei welcher der aufgewickelte Faden in einer Vielzahl einander überlappender kegelförmiger Lagen aufgewickelt wird. Die Steuereinrichtung (30) schaltet zum Erzielen dieser Bewegung den Antrieb derart, daß eine Auf- und Abbewegung der Ringbank durchgeführt wird, der eine schrittweise Hubbewegung überlagert wird. Dies geschieht in der Weise, daß die von dem Inkrementalgeber (26) abgegebenen Impulse während der Aufbewegung von einem ersten Zähler (28), einem (+)-Zähler, gezählt werden, der auf eine vorgewählte Anzahl Zählimpulse eingestellt ist. Sobald bei der Aufbewegung die vorgewählte Impulszahl in dem Zähler (28) erreicht ist, so gibt dieser ein Signal an einen Prozessor (31), während gleichzeitig der Zählerinhalt des Zählers (28) gelöscht wird. Der Prozessor (31) veranlaßt über ein Stellglied (32) das Öffnen der Kupplung (23), die für die Aufbewegung eingeschaltet war. Gleichzeitig veranlaßt der Prozessor (31) über ein Stellglied (33) das Schließen der bisher geöffneten Kupplung (24), so daß dann die Ringbänke (10, 11) auf die Abbewegung umgeschaltet sind. Die während der Abbewegung von dem Inkrementalgeber (26) abgegebenen Impulse werden von einem zweiten Zähler (29), einem (-)-Zähler, gezählt, der auf eine vorgewählte Impulszahl eingestellt ist. Bei Erreichen dieser vorgewählten Impulszahl gibt der Zähler (29) ein Signal an den Prozessor (31), während gleichzeitig sein Zählerinhalt gelöscht wird. Der Prozessor (31) veranlaßt dann über die Stellglieder (32, 33) das Umschalten der Kupplungen (23, 24) derart, daß dann die Ringbänke (10, 11) wieder zur Aufbewegung angetrieben werden.

In dem Prozessor (31) ist ein Spinnprogramm abgelegt, beispielsweise über eine nicht dargestellte Eingabeeinheit. Dieses Spinnprogramm, das entsprechend dem zu verarbeitenden Fasermaterial, dem zu erspinnenden Garn und weiteren Parametern ausgewählt und eingestellt ist, bestimmt jeweils die mit den Zählern (28, 29) vorgewählte Impulszahl, bei der das Umschaltsignal ausgelöst wird. Diese Impulszahlen sind so festgelegt, daß die Impulszahl der Aufbewegung größer als die Impulszahl der Abbewegung ist, so daß ein schrittweises Höhenverlegen der Ringbänke (10, 11) stattfindet.

Die von dem Inkrementalgeber (26) abgegebenen Impulse werden einem weiteren Zähler (34) zugeführt, der sowohl die Impulse bei der Aufbewegung als auch die bei der Abbewegung zählt. Dieser Zähler (34) ist an einen Speicher (35) angeschlossen, der seinen Inhalt auch bei einer Abschaltung der Ringspinnmaschine oder bei einem Stromausfall beibehält. Der Speicher (35) ist mit dem Prozessor (31) verbunden, der vor einem Wiederaufnehmen des Bewicklungsvorgangs nach einem Stillstand die bereits gezählte Impulszahl von dem Speicher (35) abfragt. Aufgrund dieser Impulszahl ist genau der Punkt des Spinnprogramms feststellbar, zu welchem die Betriebsunterbrechung erfolgte. Das Spinnprogramm kann dann an dieser Stelle bei der Wiederaufnahme fortgesetzt werden.

Um mit möglichst hohen Arbeitsgeschwindigkeiten bei vertretbaren Fadenbruchzahlen zu spinnen, wird vorgesehen, daß die Spindeln über den gesamten Arbeitsbereich (A) des Bewicklungsvorgangs (Fig.3) mit nach einem Spinnprogramm vorgegebenen Drehzahlen betrieben werden. Die nicht dargestellten Spindeln werden über Tangentialriemen angetrieben, die bevorzugt in mehrere über die Länge der Ringspinnmaschine verteilte Felder unterteilt sind, die jeweils einen eigenen Antriebsmotor aufweisen. Bei einer anderen Ausführungsform werden die einzelnen Spindeln von Einzelmotoren angetrieben. In allen Fällen wird jedoch vorgesehen, daß alle Spindeln immer die gleiche Drehzahl aufweisen, was beispielsweise über eine Frequenzsteuerung erreicht wird, wenn mehrere Antriebsmotoren vorgesehen sind. Der Verlauf der Drehzahl (n) der Spindeln ist in Fig.3 über die Zeit (t) dargestellt. Es wird vorgesehen, daß die Drehzahl (n) der Spindeln zu Beginn des Bewicklungsvorgangs allmählich ansteigt und in dem mittleren Bereich auch im wesentlichen bei gleichbleibenden hohen Drehzahlwerten bleiben. Im Endbereich des Bewicklungsvorgangs (A) wird dann die Drehzahl (n) der Spindeln wieder abgesenkt, wobei sie immer noch auf einem Wert verbleiben kann, der höher als die Anfangsdrehzahlen sind. Der Verlauf der Spindeldrehzahl ist mit der Kurve (36) dargestellt.

Würde vorgesehen, daß die Ringbänke (10, 11) mit gleichbleibend großen Schritten der Hubbewegung vorgeschaltet würden, die sich aus der Differenz der an den Zählern (28 und 29) eingestellten Impulszahlen ergibt, so würde ein Kops (37) entstehen (Fig.4), der in seinem mittleren Bereich die mit gestrichelten Linien dargestellte Einschnürung aufwiese. Aufgrund der während dieses Bewicklungsvorgangs erhöhten Drehzahlen (n) der Spindeln entstehen auch höhere Fadenspannungen beim Aufwickeln, so daß sich diese Form ergäbe. Damit wäre die mögliche, auf den Kops (37) aufwickelbare Fadenlänge nicht erreicht.Um diese Einschnürung des auf eine Spulenhülse (38) aufgewickelten Kops (37) zu vermeiden und die mit ausgezogenen Linien dargestellte Form des Kopses (37) zu erhalten, wird die durch die erhöhte Fadenspannung verursachte Einschnürung dadurch ausgeglichen,daß die Hubschritte in dem mittleren Bereich des Bewicklungsvorgangs (A) verkleinert werden, so daß die Hubbewegung verlangsamt wird. Dieses erfolgt durch eine entsprechende Vorwahl der von den Zählern (28, 29) zu zählenden Impulszahlen. Die Differenz der vorgewählten, zu zählenden Impulszahlen wird verkleinert, so daß die einzelnen Lagen der Kopsbewicklung in axialer Richtung dichter aneinander anschließen und einen Kops (37) entsprechend der in Fig. 4 dargestellten Form bilden.

Wie in Fig. 3 mit der gestrichelten Linie (41) dargestellt ist, kann diese Verkürzung der Länge der Hubschritte in einer Stufe in der Weise erfolgen, daß beispielsweise über den als Absolutwertgeber ausgebildeten Inkrementalgeber (27) bei einem vorgegebenen Hubweg in der Höhenstellung (39) ein entsprechendes Signal an den Prozessor (31) gegeben wird, der dann das Verstellen der Zähler (28, 29) im Sinne einer verkleinerten Differenz der zu zählenden Impulszahlen veranlaßt. In entsprechender Weise kann dann bei einer Höhenstellung (40) von dem Inkrementalgeber (27) ein entsprechendes Signal gegeben werden, durch das die Differenz der zu zählenden Impulszahlen der Zähler (28, 29) wieder auf den früheren Wert eingestellt wird. Wie mit der gepunkteten Linie (42) dargestellt ist, ist es selbstverständlich auch möglich, diese Verstellung der Hubschritte über die Veränderung der Differenz der zu zählenden Impulszahlen auch in einer Vielzahl von Schritten durchzuführen. Damit ist es möglich, sich an den mit der durchgezogenen Linie (43) dargestellten Idealverlauf sehr gut anzunähern.

Anstelle einer Veränderung der Größe der Schritte der Hubbewegung in Abhängigkeit von der Höhenstellung der Ringbänke (10, 11) kann auch eine entsprechende Zeitsteuerung über ein Zeitglied der Steuereinrichtung (30) durchgeführt werden, da einer bestimmten Zeitspanne auch eine bestimmte Position in dem Arbeitsbereich (A) des Bewicklungsvorgangs zugeordnet ist. Ebenso ist es möglich, mittels eines Drehzahlgebers die Spindeldrehzahl (n) zu erfassen und ein entsprechendes Signal an die Steuereinrichtung (30), d.h. den Prozessor (31) zu geben, der dann in dem Drehzahlverlauf der Spindeln entsprechender Weise die Größe der Schritte der Hubbewegung der Ringbänke (10, 11) verändert. Da in der Praxis der Verlauf der mit der Kurve (36) dargestellten Drehzahl (n) der Spindeln ebenfalls stufenweise verändert wird, erfolgt dann ebenfalls eine stufenweise Verringerung oder Vergrößerung der Schritte der Hubbewegung der Ringbänke (10, 11). Auch dies geschieht wieder durch Verstellen der zu zählenden Impulszahl der Zähler (28, 29).

Die vorliegende Erfindung ist anhand einer Spinnmaschine erläutert worden, bei welcher Ringbänke (10, 11) vorgesehen sind, die in Ringen Läufer führen, die jeweils die Stelle bestimmen, an welcher der Faden auf die Kopse (37) aufläuft. In gleicher Weise läßt sich die Erfindung natürlich auch bei sogenannten Glocken-Spinnmaschinen verwirklichen, bei denen die Ringbank und die Läufer durch Glocken ersetzt sind, die entsprechend der Ringbank eine Auf- und Abbewegung mit einer überlagerten Hubbewegung durchführen und über deren unteren Rand der Faden auf die Kopse läuft.

## Patentansprüche

1. Verfahren zum Betreiben einer Spinnmaschine, die Kopse mit einer auf auf angetriebenen Spindeln aufgesteckte Spulenhülsen aufgewickelten Kopsbewicklung erzeugt, bei welcher eine Hingbank zu Auf- und Abbewegungen mit einer überlagerten, in Schritten durchgeführten Hubbewegung angetrieben ist, und bei welcher die Spindeln mit Drehzahlen angetrieben sind, die zu Beginn des Bewicklungsvorgangs und gegen Ende des Bewicklungsvorgangs geringer als in einem mittleren Bereich sind, dadurch gekennzeichnet, daß in dem mittleren Bereich des Bewicklungsvorgangs während der erhöhten Spindeldrehzahlen die Hubbewegung der Ringbank mit verkürzten Schritten durchgeführt wird, derart, daß im mittleren Bereich der Kopsbewicklung eine Einschnürung vermieden wird.

2. Verfahren nach Anspruch 1, dadurch gekennzeichnet, daß das Verkürzen der Schritte der Hubbewegung und das spätere Vergrößern in jeweils wenigstens einer Stufe durchgeführt wird.

3. Verfahren nach Anspruch 1 oder 2, dadurch gekennzeichnet, daß das Verändern der Länge der Schritte der Hubbewegung jeweils gleichzeitig und gegensinnig mit dem Verändern der Drehzahl der Spindeln erfolgt.

4. Spinnmaschine zum Erzeugen von Kopsen mit einer auf auf angetriebene Spindeln aufgesteckten Spulenhülsen aufgewickelten Kopfsbewicklung, mit einer Ringbank, die von Antriebsmitteln zu Auf- und Abbewegungen und einer überlagerten, in Schritten ausgeführten Hubbewegung angetrieben ist, und mit die Spindeln antreibenden Antriebsmitteln, für die eine Drehzahlsteuerung vorgesehen ist, die zu Beginn des Bewicklungsvorgangs und gegen Ende des Bewicklungsvorgangs geringere Spindeldrehzahlen als in dem mittleren Bereich vorgibt, dadurch gekennzeichnet, daß die Ringbank (10, 11) mit einem Antrieb versehen ist, der Mittel (23, 24) zum Verändern der Größe der Schritte der Hubbewegung der Ringbank (10, 11) während des Betriebs der Spinnmaschine enthält, und daß die Mittel (23, 24) an eine die Schritte der Hubbewegung bei hohen Spindeldrehzahlen (n) verkürzende Steuereinrichtung (30) angeschlossen ist, die diese Schritte derart steuern kann, daß eine Einschnürung im mittleren Bereich der Kopsbewicklung vermeidbar ist.

5. Spinnmaschine nach Anspruch 4, dadurch gekennzeichnet, daß die Steuereinrichtung (30) mit einem der Ringbank (10, 11) zugeordneten, deren Höhenstellung erfassenden Weggeber (26, 27) verbunden ist.

6. Spinnmaschine nach Anspruch 4 oder 5, dadurch gekennzeichnet, daß die Steuereinrichtung (30) einstellbare Zähler (28, 29) aufweist, deren Zählimpulsdifferenz ein Maß für die Hubverlegung der Ringbänke (10, 11) ist.

7. Spinnmaschine nach einem der Ansprüche 4 bis 6, dadurch gekennzeichnet, daß die Steuereinrichtung (30) einen Zeitgeber enthält.

8. Spinnmaschine nach einem der Ansprüche 4 bis 7, dadurch gekennzeichnet, daß an die Steuereinrichtung (30) ein dem Antrieb der Spindeln zugeordneter Drehzahlgeber angeschlossen ist.

## Claims

1. Method for running a spinning machine producing cops with a cop winding wound about empty tubes mounted on driven spindles, where a ring rail is operated to perform a reciprocating up and down movement and a superimposed lift movement to be performed in steps, and where the spindles are driven at speeds which are lower at the beginning and at the end of the winding process than during its central span, characterized in that during the central span of the winding process, where the spindle speeds are higher, the lift movement of the ring rail is performed in smaller steps so as to prevent any contraction in the middle portion of the cop winding.

2. Method according to claim 1, characterized in that the reduction in value of the steps of the lift movement and the subsequent increase thereof are carried out in at least one step.

3. Method according to claim 1 or 2, characterized in that changing the amount of the steps of the lift movement is effected simultaneously with, but in opposite direction to, the change of the spindle speed.

4. Spinning machine for producing cops with a cop winding wound about empty tubes mounted on driven spindles, having a ring rail that is operated to move up and down and to perform a superimposed lift movement to be performed in steps, and having drive means operating the spindles and provided with a speed control which ensures lower speeds at the beginning and at the end of the winding process than during its central span, characterized in that the ring rail (10, 11) is provided with a drive comprising means (23, 24) for changing the amount of the steps of the lift movement of the ring rail (10, 11) during operation of the spinning machine, and in that said means (23, 24) are connected to a control means (30) which reduces the amount of the steps of the lift movement at high spindle speeds (n) and which is adapted to control said steps in such a way that any contraction in the central area of the cop winding can be avoided.

5. Spinning machine according to claim 4, characterized in that the control means (30) is connected to a position encoder (26, 27) associated with the ring rail (10, 11) for detecting the latter's vertical position.

6. Spinning machine according to claim 4 or 5, characterized in that the control means (30) comprises adjustable counters (28, 29) whose counting pulse difference provides a measure for the wandering motion of the ring rails (10, 11).

7. Spinning machine according to any of claims 4 to 6, characterized in that the control means (30) comprises clock means.

8. Spinning machine according to any of claims 4 to 7, characterized in that a tacho-generator associated with the spindle drive is connected to the control means (30).

## Revendications

1. Procédé pour faire fonctionner un métier à filer produisant des canettes avec un bobinage à fils croisés et pointes coniques enroulé sur des douilles montées sur des broches entraînées, à l'aide duquel est entraîné un banc porte-anneaux pour le déplacement vers le haut et le bas avec un mouvement de levage conjugué réalisé par pas et sur lequel les broches sont entraînées avec des vitesses qui au début du procédé d'enroulement et vers la fin du procédé d'enroulement sont plus lentes que dans une phase médiane, caractérisé en ce que dans la phase médiane du procédé d'enroulement pendant la vitesse plus élevée de la broche le mouvement de levage du banc porte-anneaux s'effectue avec des pas raccourcis de manière que dans la phase médiane du bobinage à fils croisés et pointes coniques un étranglement est évité.

2. Procédé selon la revendication 1, caractérisé en ce que le raccourcissement des pas du mouvement de levage et l'agrandissement ultérieur s'effectuent respectivement en au moins une étape.

3. Procédé selon la revendication 1 ou 2, caractérisé en ce que la modification de la longueur des pas du mouvement de levage s'effectue respectivement simultanément et en sens inverse avec la modification de la vitesse des broches.

4. Métier à filer pour la production de canettes avec un bobinage à fils croisés et pointes coniques enroulé sur des douilles montées sur des broches entraînées avec un banc porte-anneaux commandé par des moyens d'entraînement pour le déplacement vers le haut et vers le bas et un mouvement de levage conjugué exécuté en pas et des moyens d'entraînement entraînant avec les broches, pour lequel est prévue une commande de vitesse affectant des vitesses de broche plus réduites au début du procédé d'enroulement et vers la fin du procédé d'enroulement que dans la phase médiane, caractérisé en ce que le banc porte-anneaux (10, 11) est équipé d'une commande comprenant des moyens (23, 24) pour modifier la grandeur des pas du mouvement de levage du banc porte-anneaux (10, 11) pendant le fonctionnement du métier à filer et que les moyens (23, 24) sont raccordés à un dispositif de commande (30) réduisant les pas du mouvement de levage pendant de hautes vitesses (n) de la broche et pouvant commander ces pas de manière à éviter un étranglement dans la zone moyenne du bobinage à fils croisés et pointes coniques.

5. Métier à filer selon la revendication 4, caractérisé en ce que le dispositif de commande (30) est relié avec un capteur de position (26, 27) affecté au banc porte-anneaux (10, 11) et décelant sa position en hauteur.

6. Métier à filer selon la revendication 4 ou 5, caractérisé en ce que le dispositif de commande (30) comporte des compteurs (28, 29) réglables, la différence des impulsions de comptage desquels étant une cote pour le déplacement en élévation des bancs porte-anneaux (10, 11).

7. Métier à filer selon l'une des revendications 4 à 6, caractérisé en ce que le dispositif de commande (30) contient une minuterie.

8. Métier à filer selon l'une des revendications 4 à 7, caractérisé en ce que un transmetteur de vitesse conjugué à l'entraînement des broches est branché sur le dispositif de commande (30).
